# EUROPÄISCHE PATENTSCHRIFT

(11) **EP 2 692 961 B1**
(45) Veröffentlichungstag und Bekanntmachung des Hinweises auf die Patenterteilung: **28.05.2014**
(21) Anmeldenummer: 12178815.2
(22) Anmeldetag: 01.08.2012
(51) Int. Cl.: E04F 15/024, E04F 15/02, E01C 5/00

(54) **Stützeinrichtung zum Montieren einer Bodenkonstruktion**
Supporting device for assembling a floor design
Dispositif d'appui pour le montage d'une structure de sol

(43) Veröffentlichungstag der Anmeldung: 05.02.2014
(73) Patentinhaber: SPAX International GmbH & Co. KG, 58256 Ennepetal (DE)
(72) Erfinder: Hensel, Harald, D-46117 Oberhausen (DE)
(74) Vertreter: Albrecht, Ralf

(56) Entgegenhaltungen:
- DE-A1-102008 058 325
- DE-U1- 20 118 269
- US-A1- 2004 261 329

## Beschreibung

Die Erfindung betrifft eine Stützeinrichtung zum Montieren einer Bodenkonstruktion auf einem weichen Untergrund, insbesondere einer Rasenfläche oder dergleichen, nach dem Oberbegriff von Anspruch 1.

Des Weiteren betrifft die Erfindung die Verwendung einer solchen Stützeinrichtung zur Montage einer Bodenkonstruktion.

Bodenkonstruktionen, die auf einem Untergrund montiert werden, sind in verschiedenen Ausgestaltungen aus dem Stand der Technik bekannt. Im Innenbereich kommen derartige auch als Doppelboden bezeichnete Bodenkonstruktionen vor allem zum Einsatz, um oberhalb des eigentlichen Untergrunds des Gebäudes einen (Zwischen-)Raum zu schaffen, in welchem Kabel und andere Leitungen flexibel verlegt werden können, ohne sichtbar und störend zu sein.

Es ist bekannt, derartige Bodenkonstruktionen unter Verwendung von Stützeinrichtungen zu montieren, wie sie beispielsweise aus der DE 20 2008 013 822 U1 bekannt sind. Diese Stützeinrichtungen umfassen ein an dem Untergrund positionierbares Basiselement, welches an seiner Unterseite eine auf dem Untergrund zu positionierende Stellfläche aufweist, sowie ein an dem Basiselement höhenverstellbar gehaltenes Trageelement, an dessen Oberseite eine Auflagefläche für die Bodenkonstruktion vorgesehen ist.

Zur Montage der Bodenkonstruktion auf dem Untergrund wird zunächst eine Vielzahl derartiger Stützeinrichtungen in vorgegebenen Abständen in demjenigen Bereich des Untergrundes aufgestellt, über den sich die Bodenkonstruktion erstrecken soll. Die Unterseite der Basiselemente kann auf dem Untergrund verklebt oder anderweitig an diesem fixiert werden, um eine hohe Stabilität zu erzielen.

Nach dem Aufstellen der Stützeinrichtungen wird die Höhe der Tragelemente so eingestellt, dass ihre Auflageflächen in einer sich im Wesentlichen horizontal erstreckenden Ebene liegen. Im Anschluss wird der zu montierende Boden auf den Stützeinrichtungen verlegt. Der Boden umfasst hier mehrere einzelne Platten, wobei von jeder Stützeinrichtung die Eckbereiche von vier aneinander liegenden Platten getragen werden.

Wenn ein fester Untergrund beispielsweise aus Holz oder Beton zur Verfügung steht, haben sich derartige Stützeinrichtungen bewährt. Es besteht jedoch auch Bedarf, Bodenkonstruktionen wie etwa Holzterrassen oder Böden von kleinen Gartenhäusern auf einem weichen, unebenen Untergrund, beispielsweise einer Rasen- oder Erdreichfläche zu montieren.

Auf einem weichen, unebenen Untergrund können die bekannten Stützeinrichtungen nicht stabil positioniert werden, da der Untergrund keine geeignete Stellfläche für die Unterseiten der Basiselemente bildet. Darüber hinaus ist eine Fixierung der Stützeinrichtungen, beispielsweise mit Klebstoff oder Schrauben auf einer Rasen- bzw. Erdreichfläche nicht möglich, so dass eine ausreichende Stabilität nicht erzielt werden kann. Gegenwärtig wird dieser Problematik begegnet, indem der weiche Untergrund zunächst mit geeigneten Maschinen verfestigt oder gegebenenfalls betoniert wird, was jedoch mit hohem Aufwand verbunden ist.

Eine Stützeinrichtung der eingangs genannten Art ist aus der US 2004/02613290 A1 bekannt. Sie bildet einen Teil eines Stützsystems, über welches eine Bodenkonstruktion, die mehrere Bodenplatten umfasst, oberhalb eines Untergrunds montierbar ist.

Die Stützeinrichtungen umfassen jeweils ein Basiselement sowie ein Tragelement, welches über ein Kopplungselement höhenverstellbar an der Oberseite des Basiselements gehalten ist und an seiner Oberseite eine Auflagefläche für die Eckpunkte von jeweils vier Bodenplatten aufweist. Das Kopplungselement weist hierfür ein nach unten ragendes Gewinde auf. In dem Basiselement ist eine zu dem Gewinde korrespondierende Gewindebohrung vorgesehen, in die das Kopplungselement von oben einschraubbar ist. Nach unten hin ist das Basiselement über ein Zwischenelement mit einem Fußteil verbunden. Dieses weist eine vergleichsweise großflächige, ebene Unterseite auf, so dass die Stützeinrichtung sich auf einem festen ebenen Untergrund, beispielsweise einer glatten Beton- oder Erdoberfläche aufgestellt werden kann.

Ein ähnliches Stützsystem ist aus der DE 10 2008 058 325 A1 bekannt. Dieses umfasst eine Vielzahl von Stützeinrichtungen, die jeweils ein Basiselement, welches an einem Fußteil positioniert wird, und ein daran verstellbar gehaltenes Oberteil aufweist.

Aus der DE 201 18 269 U1 sind schließlich Stützeinrichtungen vorbekannt, die jeweils ein in den Boden einschlagbares Verankerungselement sowie ein Tragelement in Form eines Verbindungsclips aufweist. Die Verbindungsclips sind passend zu Tragprofilen der zu montierenden Bodenkonstruktion ausgebildet, so dass sie unterseitig an den Tragprofilen festgeclipst werden können. Zur Verbindung mit den Verankerungselementen weisen die Verbindungsclips an ihrer Unterseite jeweils eine nach unter abragende Gewindestange auf, über welche sie in eine Gewindebohrung des Verankerungselements einschraubbar sind. Über das Herein- und Herausdrehen der Gewindestange in die Gewindebohrung ist eine Höhenverstellung der Verbindungsclips möglich, so dass Unebenheiten des Untergrunds ausgleichbar sind.

Ausgehend von dem bekannten Stand der Technik ist es eine Aufgabe der vorliegende Erfindung, eine Stützeinrichtung zu montieren anzugeben, die auf einem weichen, unebenen Untergrund eingesetzt werden können und dabei ein hohes Maß an Stabilität für die Bodenkonstruktion gewährleisten.

Diese Aufgabe wird bei einer Stützeinrichtung der eingangs genannten Art durch die kennzeichnenden Merkmale von Anspruch 5 sowie durch die Verwendung einer Stützeinrichtung nach Anspruch 1 gelöst.

Die der Erfindung zugrundeliegende Idee besteht darin, zur Montage einer Bodenkonstruktion die Stützeinrichtungen nicht- wie aus dem Stand der Technik bekannt - auf den Untergrund zu stellen, sondern an Verankerungselementen anzubringen, die in den Untergrund eingeschlagen sind.

Die Verankerungselemente sind im Wesentlichen stabförmig ausgebildet und laufen - wie ein Pflock - nach unten hin spitz zu, um leicht in den Untergrund einschlagbar zu sein. In bevorzugter Ausgestaltung handelt es sich bei den Verankerungselementen um Bodenhülsen, die bereits zur Verankerung von Holzpfählen, Zäunen und $ichtschutzeinrichtungen im Außenbereich zum Einsatz kommen und im Baumarkt erhältlich sind.

Die Verankerungselemente Werden - vorzugsweise äquidistant beabstandet - dort in den Untergrund einschlagen, wo sich die Bodenkonstruktion erstrecken soll. Anschließend wird an dem aus dem Untergrund ragenden oberen Bereich der Verankerungselemente jeweils eine erfindungsgemäße Stützeinrichtung vorgesehen. Dazu weist das Basiselement der Stützeinrichtung insbesondere an seiner Unterseite Mittel zur Positionierung und/oder Befestigung des Basiselements an dem Verankerungselement auf.

Durch die Verwendung der in den Untergrund eingeschlagenen Verankerungselemente in Kombination mit den an diesen gehaltenen Stützeinrichtungen wird im Ergebnis - auch auf einem weichen Untergrund - ein stabiler Halt einer Bodenkonstruktion erzielt. Dabei wirken sich Unebenheit in dem Untergrund, welche für die aus dem Stand der Technik bekannten Stützeinrichtungen ein Problem darstellen, bei der erfindungsgemäßen Montage nicht negativ auf die Stabilität aus.

Erfindungsgemäß umfasst das Basiselement Positionierstege, die insbesondere von dem Vorsprung abragen können. Dabei sind an den Positionierstegen Auflageflächen und/oder Positionierflächen vorgesehen. Durch diese kann die Stützeinrichtung stabil und sicher an dem Verankerungselement gehalten werden, wobei gegenüber dem Stand der Technik in erheblichem Maß Material eingespart wird.

Eine Ausführungsform der Erfindung zeichnet sich dadurch aus, dass das Basiselement eine insbesondere rechteckige oder quadratische Basisplatte umfasst. Die Basisplatte kann eine beliebige Form aufweisen, die beispielsweise an den Querschnitt des Verankerungselements angepasst sein kann, um ein einheitliches optischen Erscheinungsbild zu gewährleisten.

Für den Fall, dass Positionierstege an dem Basiselement vorgesehen sind, sind diese zweckmäßiger Weise mit der Basisplatte verbunden und erstrecken sich insbesondere entlang der Diagonalen der Basisplatte, so dass die Für den Fall, dass Positionierstege an dem Basiselement vorgesehen sind, sind diese zweckmäßiger Weise mit der Basisplatte verbunden und erstrecken sich insbesondere entlang der Diagonalen der Basisplatte, so dass die Stabilität bzw. Steifigkeit der Basisplatte durch die Positionierstege erhöht wird. Die Positionierstege können insbesondere von der Basisplatte nach unten abragen und sich entlang der Diagonalen der rechteckigen Basisplatte erstrecken.

Gemäß einer weiteren Ausführungsform ist in an sich bekannter Weise eine insbesondere zentrale Gewindebohrung in dem Basiselement vorgesehen, die sich durch den Vorsprung erstreckt, und ragt von dem Trageelement unterseitig ein Gewindezapfen ab, über welchen das Trageelement in die Gewindebohrung einschraubbar ist. Dabei können insbesondere das Innengewinde der Gewindebohrung und das Außengewinde des Gewindezapfens als Sägengewinde mit einer flachen, insbesondere im Wesentlichen horizontalen und einer steilen Gewindeflanke ausgebildet sein, wobei die nach oben weisenden Flanken der Zähne des Innengewindes und die nach unten weisenden Flanken der Zähne des Außengewindes jeweils die flache Gewindeflanke des Sägengewindes bilden. Die flache Gewindeflanke zeichnet sich dadurch aus, dass, wie bei Sägengewinden üblich, der zwischen der Gewindeflanke und dem Lot auf die Gewindeachse eingeschlossene Winkel 0° oder lediglich einige Grad, beispielsweise 1 bis 5° beträgt. Bei der steilen Gewindeflanke kann der Winkel zwischen der Gewindeflanke und dem Lot auf die Gewindeachse mehrere zehn Grad betragen. Über das Gewinde wird auf einfache konstruktive Weise eine höhenverstellbare Halterung des Tragelements an dem Basiselement gewährleistet. Durch die Ausbildung des Gewindes in Form eines Sägengewindes hat die Stützeinrichtung eine besonders hohe Tragkraft. Dazu sind die tragenden Gewindeflanken die sich flach erstreckenden Gewindeflanken.

Zur komfortablen Höhenverstellung des Tragelements können in dessen äußerem Randbereich Vertiefungen vorgesehen sein, in die ein Benutzer greifen kann, um das Trageelement zu verdrehen. Durch die griffmuldenartigen Vertiefungen gestaltet sich die Verstellung einfach.

In Weiterbildung der Erfindung sind zur zusätzlichen Fixierung des Basiselements an dem Verankerungselement Fixiermittel vorgesehen. Diese können beispielsweise eine oder mehrere Schrauben umfassen, mit denen das Basiselement von der Seite her an dem Verankerungselement festgeschraubt wird, wie es beispielsweise von einem in einer Bodenhülse mittels einer von außen eingedrehten Schraube gehaltenen Sonnenschirm bekannt ist.

Eine weitere Ausführungsform der Erfindung zeichnet sich dadurch aus, dass eine auf der Oberseite des Trageelements positionierbare Halteplatte vorgesehen ist, die an ihrer Oberseite wenigstens ein Halteelement, insbesondere einen nach oben abragenden Haltesteg, zum Halten der Bodenkonstruktion, insbesondere eines Balkens der Bodenkonstruktion, aufweist. In dem Halteelement kann eine Durchgriffsöffnung vorgesehen sein, so dass von außen eine Schraube durch das Halteelement in den Balken schraubbar ist, um diesen zusätzlich zu fixieren. Alternativ kann in dem Halteelement außenseitig eine Vertiefung, insbesondere eine Rille vorgesehen sein, welche das Anlegen einer Schraube an das Halteelement in einer vorgegebenen Position erleichtert, um die Schraube komfortabel durch das Haltelement in den Balken schrauben zu können. Sind zwei Halteelemente vorgesehen, so ist deren Abstand zueinander zweckmäßiger Weise derart gewählt, dass das zu befestigende Bauteil zwischen den Haltelementen auf der Halteplatte aufliegen kann und durch diese Positioniert wird.

Zur Positionierung der Halteplatte an dem Trageelement kann von der Unterseite der Halteplatte ein Fortsatz abragen, der in eine korrespondierende Aussparung an der Oberseite des Trageelements eingreift, wenn die Halteplatte auf dem Trageelement aufliegt, um die Halteplatte insbesondere drehbar an dem Tragelement zu positionieren.

Ferner kann die Halteplatte an dem Trageelement kippbar gehalten sein. Über die kippbare Halterung kann für ein leicht schräg in den Untergrund eingeschlagenes Verankerungselement ausgeglichen werden.

Das Basiselement, das Tragelement und gegebenenfalls die Halteplatte sind zweckmäßigerweise aus einem witterungsbeständigen Material, wie beispielsweise Kunststoff gefertigt, so dass sie sich im Außenbereich durch eine lange Lebensdauer auszeichnen.

Hinsichtlich weiterer Ausgestaltungen der Erfindung wird auf die Unteransprüche sowie die nachfolgende Beschreibungen der Ausführungsform verwiesen. In der Zeichnung zeigt
- Fig. 1: ein erfindungsgemäßes Stützsystem mit Verankerungselement, Basiselement und Trageelement in perspektivischer Ansicht von schräg oben in schematischer Darstellung;
- Fig. 2a bis Fig. 2b: eine Halteplatte einer erfindungsgemäßen Stützeinrichtung in perspektivischer Ansicht von schräg oben sowie in der Seitenansicht in schematischer Darstellung; und
- Fig. 3a bis Fig. 3b: die in Figur 2 gezeigte Halteplatte positioniert auf einem Trageelement in perspektivischer Ansicht von schräg oben sowie in der Seitenansicht in schematischer Darstellung.

Die Figur 1 zeigt ein erfindungsgemäßes Stützsystem, welches ein Verankerungselement 1 sowie eine erfindungsgemäße Stützeinrichtung 2 mit einem Basiselement 3 und einem Trageelement 4 umfasst.

Bei dem Verankerungselement 1 handelt es sich hier um eine Bodenhülse, die von einem nach unten spitz zulaufenden Schaft 5 und einem von dem Schaft 5 getragenen quaderförmigen Grundkörper 6 gebildet wird. Der Schaft 5 umfasst vier Einschlagstege 5a, die sich von der zentralen Längsachse des Verankerungselements 1 radial nach außen erstrecken, so dass der Schaft 5 einen X-förmigen Querschnitt aufweist. Der Grundkörper 6 ist hohl und nach oben offen ausgebildet. Durch den quaderförmigen Grundkörper 6 wird ein Aufnahmeraum definiert.

Das Basiselement 3 ist aus Kunststoff gefertigt und umfasst eine quadratische Basisplatte 7, von der ein Vorsprung 8 nach unten abragt, der in den nach oben offenen Aufnahmeraum des Verankerungselementes 1 steckbar ist. Von dem Vorsprung 8 ragen radial nach außen insgesamt vier Positionierstege 9 ab, die an ihrer Oberseite mit der Basisplatte 7 verbunden sind, wodurch eine hohe Stabilität der Basisplatte 7 erreicht wird. Die Positionierstege 9 erstrecken sich hier entlang der Diagonalen der Basisplatte 7. An jedem der vier Positionierstege 9 ist eine nach unten weisende Auflagefläche 9a vorgesehen, die mit dem oberen Randbereich des Verankerungselementes 1 in Kontakt kommt, wenn das Basiselement 3 in das Verankerungselement 1 eingesteckt ist. So wird das Basiselement in einer vorgegebenen Höhe an dem Verankerungselement 1 positioniert. Es ist ferner an jedem Positioniersteg 9 eine nach außen weisende Positionierfläche 9b vorgesehen, die mit dem Grundkörpers 6 in den Eckbereich innenseitig in Kontakt kommen, wenn das Basiselement 3 in das Verankerungselement 1 eingesteckt ist, um das Basiselement 3 an dem Verankerungselement 1 seitlich zu positionieren.

Durch den Vorsprung 8 erstreckt sich eine zentrale Gewindebohrung 10, in die das Tragelement 4 von oben einschraubbar ist.

Das Tragelement 4, welches - analog zu dem Basiselement - aus Kunststoff besteht umfasst eine Basisscheibe 11 mit einer zentralen Durchgriffsöffnung 11a. Von der Unterseite der Basisplatte 11 ragt ein hohl ausgebildeter Gewindezapfen 12 ab, über welchen das Trageelement 4 in die Gewindebohrung 10 des Basiselementes 3 einschraubbar ist. Wie in Figur 2b, in welcher das Trageelement 4 in der Seitenansicht gezeigt ist, gut zu erkennen ist, ist das Außengewinde des Gewindezapfens 12 als Sägengewinde ausgebildet. Das Innengewinde von der Gewindebohrung 10 ist hierzu korrespondierend ebenfalls ein Sägengewinde. Die nach oben weisenden Flanken der Zähne des Innengewindes und die nach unten weisenden Flanken der Zähne des Außengewindes bilden die tragenden, flachen Gewindeflanken des Sägengewindes. So wird eine hohe Tragkraft der erfindungsgemäßen Stützeinrichtung 2 gewährleistet.

Um das Trageelement 4 komfortabel zu verdrehen und somit die Höhe des Tragelementes 4 gegenüber dem Basiselement 3 einstellen zu können sind in dem äußeren Randbereich des Trageelementes 4 Griffmulden 14 vorgesehen.

Die erfindungsgemäße Stützeinrichtung 2 umfasst ferner eine aus Kunststoff gefertigte Halteplatte 14 zum Halten eines in der Zeichnung nicht dargestellten Balkens einer zu montierenden Bodenkonstruktion. Wie in Figur 2a gut zu erkennen ist, wird die Halteplatte 14 auf der Oberseite des Trageelementes 4 positioniert. Dazu ragt von der Unterseite der Halteplatte 14 ein Fortsatz 16 ab, der in Figur 3b gut zu erkennen ist und in die zentrale Durchgriffsöffnung 11a in der Basisscheibe 11 des Trageelementes 4 eingreift, wenn die Halteplatte 14 auf dem Trageelement 4 aufliegt, um die Halteplatte 14 an dem Trageelement 4 drehbar zu positionieren.

Von der Halteplatte 14 ragen nach oben zwei Haltestege 15 ab. Ein Balken der Bodenkonstruktion wird zwischen den beiden Haltestegen 15 auf der Halteplatte 14 abgelegt. Der Abstand der beiden Haltestege 15 ist dabei so gewählt, dass er leicht größer als die Dicke des Balkens ist, sodass dieser komfortabel zwischen den Haltestegen 15 positioniert werden kann und von diesen an einer vorgegebenen Position gehalten wird. An den Haltestegen 15 ist an deren nach außen weisender Seite jeweils eine Rille 15a vorgesehen. An den Rillen 15a kann komfortabel eine Schraube angelegt werden, um durch den Haltesteg 15 in den Balken geschraubt zu werden und diesen zu fixieren.

Alternativ zu der hier dargestellten Ausführungsform kann auch nur ein Haltesteg 15 von der Halteplatte 14 nach oben abragen, an welchem der Balken mittels einer Schraube fixiert wird.

Für die Montage einer Bodenkonstruktion auf einem weichen Grund werden zunächst mehrere Verankerungselemente 1 - vorzugsweise in äquidistanten Abständen - dort in den Untergrund eingeschlagen, wo sich die Bodenkonstruktion erstrecken soll. Anschließend wird an dem aus dem Untergrund ragenden oberen Bereich der Verankerungselemente 1 jeweils eine Stützeinrichtung 2 vorgesehen, indem das Basiselement 3 in den quaderförmigen Grundkörper 6 des Verankerungselements 1 gesteckt wird. Anschließend werden die Trageelemente 4 der Stützeinrichtungen 2 durch Drehen zueinander ausgerichtet. Anschließend wird die Bodenkonstruktion auf den Stützeinrichtungen 2 verlegt.

## Patentansprüche

1. Stützeinrichtung zum Montieren einer Bodenkonstruktion auf einem weichen Untergrund, insbesondere einer Rasenfläche oder dergleichen, umfassend
- ein an dem Untergrund positionierbares Basiselement (3), und
- ein an dem Basiselement (3) höhenverstellbar gehaltenes Tragelement (4), welches an seiner Oberseite eine Auflagefläche für die Bodenkonstruktion aufweist,
wobei an dem Basiselement (3), insbesondere an der Unterseite des Basiselements (3), Mittel zur Positionierung und/oder Befestigung des Basiselements (3) am oberen Bereich eines in den Untergrund einschlagbaren Verankerungselements (1) vorgesehen sind, und die Mittel zur Positionierung und/oder Befestigung einen von dem Basiselement (3) nach unten abragenden Vorsprung (8) umfassen, der in einen nach oben offenen Aufnahmeraum des Verankerungselements (1) steckbar ist, wobei an dem Basiselement (3) Auflageflächen (9a) vorgesehen sind, die dem oberen Randbereich eines Verankerungselements (1) derart zugeordnet sind, dass das Basiselement (3) im Bereich der Auflageflächen (9a) mit dem oberen Randbereich des Verankerungselements (1) in Kontakt kommt, wenn das Basiselement (3) in das Verankerungselement (1) eingesteckt ist, um das Basiselement (3) in einer vorgegebenen Höhe an dem Verankerungselement (1) zu positionieren, und wobei an dem Basiselement (3) Positionierflächen (9b) vorgesehen sind, die der Innenseite des Aufnahmeraums eines Verankerungselements (1) derart zugeordnet sind, dass das Basiselement (3) im Bereich der Positionierflächen (9b) mit der Innenseite des Aufnahmeraums in Kontakt kommt, wenn das Basiselement (3) in das Verankerungselement (1) eingesteckt ist, um das Basiselement (3) an dem Verankerungselement (1) seitlich zu positionieren
**dadurch gekennzeichnet, dass**
das Basiselement (3) Positionierstege (9) umfasst, an denen die Auflageflächen (9a) und/oder die Positionierflächen (9b) vorgesehen sind, wobei die Positionsstege (9) insbesondere von dem Vorsprung (8) abragen.

2. Stützeinrichtung nach Anspruch 1, **dadurch gekennzeichnet, dass** das Basiselement (3) eine insbesondere rechteckige oder quadratische Basisplatte (7) umfasst.

3. Stützeinrichtung nach Anspruch 2, **dadurch gekennzeichnet, dass** die Positionierstege (9) mit der Basisplatte (7) verbunden sind und sich insbesondere entlang der Diagonalen der Basisplatte (7) erstrecken.

4. Stützeinrichtung nach einem der Ansprüche 1 bis 3, **dadurch gekennzeichnet, dass** eine insbesondere zentrale Gewindebohrung (10) in dem Basiselement (3) vorgesehen ist, die sich durch den Vorsprung (8) erstreckt, und von dem Trageelement (4) unterseitig ein Gewindezapfen (12) abragt, über welchen das Trageelement (4) in die Gewindebohrung (10) einschraubbar ist, wobei insbesondere das Innengewinde der Gewindebohrung (10) und das Außengewinde des Gewindezapfens (12) als Sägengewinde mit einer flachen, insbesondere im Wesentlichen horizontalen und einer steilen Gewindeflanke ausgebildet sind, wobei die nach oben weisenden Flanken der Zähne des Innengewindes und die nach unten weisenden Flanken der Zähne des Außengewindes jeweils die flache Gewindeflanke des Sägengewindes bilden.

5. Stützeinrichtung nach Anspruch 4, **dadurch gekennzeichnet, dass** in dem äußeren Randbereich des Trageelements (4) Vertiefungen (13) vorgesehen sind, in die ein Benutzer greifen kann, um das Trageelement (4) zu verdrehen.

6. Stützeinrichtung nach einem der Ansprüche 1 bis 5, **dadurch gekennzeichnet, dass** Fixiermittel vorgesehen sind, um das Basiselement (3) an dem Verankerungselement (1) zu fixieren.

7. Stützeinrichtung nach einem der Ansprüche 1 bis 6, **dadurch gekennzeichnet, dass** eine auf der Oberseite des Trageelements (4) positionierbare Halteplatte (14) vorgesehen ist, die an ihrer Oberseite wenigstens ein Halteelement, insbesondere einen nach oben abragenden Haltesteg (15), zum Halten der Bodenkonstruktion, insbesondere eines Balkens der Bodenkonstruktion, aufweist, wobei insbesondere von der Unterseite der Halteplatte (14) ein Fortsatz (16) abragt und an der Oberseite des Trageelements (4) eine zu dem Fortsatz (16) korrespondierende Aussparung (11a) vorgesehen ist, in welche der Fortsatz (16) eingreift, wenn die Halteplatte (14) auf dem Trageelement (4) aufliegt, um die Halteplatte (14) insbesondere drehbar an dem Tragelement (4) zu positionieren.

8. Stützeinrichtung nach einem der Ansprüche 1 bis 7, **dadurch gekennzeichnet, dass** das Basiselement (3), das Trageelement (4) und gegebenenfalls die Halteplatte (14) aus einem witterungsbeständigen Material, insbesondere Kunststoff gefertigt ist.

9. Verwendung einer Stützeinrichtung nach einem der vorherigen Ansprüche zum Montieren einer Bodenkonstruktion auf einem weichen Untergrund, insbesondere einer Rasenfläche oder dergleichen, wobei
- mehrere Verankerungselemente (1), die im wesentlichen stabförmig sind und nach unten hin spitz zu laufen, in vorgegebenen Abständen in den Bereich des Untergrundes eingeschlagen werden, über den sich die Bodenkonstruktion erstrecken soll,
- auf oder in den oberen Bereich jedes Verankerungselements (1) eine Stützeinrichtung (2) gesteckt wird,
- die Trageelemente (4) durch Drehen zueinander ausgerichtet werden, und
- die Bodenkonstruktion auf den Stützeinrichtungen (2) verlegt wird.

## Claims

1. A support device for fitting a floor structure over a soft substrate, in particular a grassed area or the like, comprising
- a base element (3) that can be positioned on the substrate, and
- a height-adjustable carrying element (4) which is held on the base element (3) and which has a contact surface for the floor structure on its upper side,
means for positioning and/or fastening the base element (3) to the upper region of an anchoring element (1) that can be driven into the substrate being provided on the base element (3), in particular on the lower side of the base element (3), and the means for positioning and/or fastening comprising a projection (8) that protruds downwards from the base element (3) and can be inserted into a receiving space of the anchoring element (1) that is open to the top, contact surfaces (9a) being provided on the base element (3) which are assigned to the upper edge region of an anchoring element (1) such that the base element (3) comes into contact with the upper edge region of the anchoring element (1) in the region of the contact surfaces (9a) if the base element (3) is inserted into the anchoring element (1) in order to position the base element (3) at a predetermined height of the anchoring element (1), and there being provided on the base element (3) positioning surfaces (9b) which are assigned to the inside of the receiving space of an anchoring element (1) such that the base element (3) comes into contact with the inside of the receiving space in the region of the positioning surfaces (9b) if the base element (3) is inserted into the anchoring element (1) in order to position the base element (3) laterally on the anchoring element (1),
**characterised in that**
the base element (3) comprises positioning bars (9) on which the contact surfaces (9a) and/or the positioning surfaces (9b) are provided, the positioning bars (9) in particular protruding from the projection (8).

2. The support device according to Claim 1, **characterised in that** the base element (3) comprises in particular a rectangular or square base plate (7).

3. The support device according to Claim 2, **characterised in that** the positioning bars (9) are connected to the base plate (7) and extend in particular along the diagonal of the base plate (7).

4. The support device according to any of Claims 1 to 3, **characterised in that** a threaded bore hole (10) that is in particular central is provided in the base element (3) and extends through the projection (8) and a threaded pin (12), by means of which the carrying element (4) can be screwed into the threaded bore hole (10), protrudes from the carrying element (4) on the lower side, in particular the inside thread of the threaded bore hole (10) and the outside thread of the threaded pin (12) being in the form of a buttress thread with a flat, in particular substantially horizontal and steep threaded flank, the upwardly pointing flanks of the teeth of the inside thread and the downwardly pointing flanks of the teeth of the outside thread respectively forming the flat threaded flank of the buttress thread.

5. The support device according to Claim 4, **characterised in that** there are provided in the outer edge region of the carrying element (4) indentations (13) which a user can grasp in order to turn the carrying element (4).

6. The support device according to any of Claims 1 to 5, **characterised in that** fixing means are provided in order to fix the base element (3) to the anchoring element (1).

7. The support device according to any of Claims 1 to 6, **characterised in that** there is provided a holding plate (14) that can be positioned on the upper side of the carrying element (4) and which has on its upper side at least one holding element, in particular an upwardly protruding holding bar (15) for holding the floor structure, in particular a beam of the floor structure, an extension (16) protruding in particular from the lower side of the holding plate (14) and there being provided on the upper side of the carrying element (4) a recess (11a) corresponding to the extension (16) in which the extension (16) engages if the holding plate (14) lies on the carrying element (4) in order to position the holding plate (14), in particular rotatably on the carrying element (4).

8. The support device according to any of Claims 1 to 7, **characterised in that** the base element (3), the carrying element (4) and optionally the holding plate (14) are produced from a weather-resistant material, in particular plastic.

9. The use of a support device according to any of the preceding claims for fitting a floor structure over a soft substrate, in particular a grassed area or the like,
- a number of anchoring elements (1), which are substantially bar-shaped and taper downwards, being driven into the region of the substrate over which the floor structure is to extend, spaced apart by predetermined distances,
- a support device (2) being inserted onto or into the upper region of each anchoring element (1),
- the carrying elements (4) being aligned to one another by turning, and
- and the floor structure being laid over the support devices (2).

## Revendications

1. Dispositif de support pour le montage d'un plancher sur un sol mou, notamment sur un gazon ou une surface similaire, comprenant
- un élément de base (3) pouvant être placé sur le sol, et
- un élément porteur (4) placé sur l'élément de base (3) pouvant être réglé en hauteur et présentant sur sa face supérieure une surface d'appui pour le plancher,
l'élément de base (3), notamment le dessous de l'élément de base (3), comportant des moyens de positionnement ou de fixation de l'élément de base (3) à la surface supérieure d'un élément d'ancrage (1) enfoncé dans le sol, et les moyens de positionnement ou de fixation comprenant une saillie (8) rattachée à l'élément de base (3) et orientée vers le bas qui peut être enfichée dans un espace de réception de l'élément d'ancrage (1) qui est ouvert vers le haut, l'élément de base (3) étant pourvu de surfaces d'appui (9a) affectées au rebord supérieur d'un élément d'ancrage (1) de telle façon que l'élément de base (3) touche le rebord supérieur de l'élément d'ancrage (1) dans la zone de la surface d'appui (9a) lorsque l'élément de base (3) est enfiché dans l'élément d'ancrage (1) afin de positionner l'élément de base (3) à une hauteur donnée sur l'élément d'ancrage (1), et l'élément de base (3) étant pourvu de surfaces de positionnement (9b) affectées à la surface intérieure de l'espace de réception d'un élément d'ancrage (1) de telle façon que l'élément de base (3) touche la surface intérieure de l'espace de réception dans la zone des surfaces de positionnement (9b), lorsque l'élément de base (3) est enfiché dans l'élément d'ancrage (1), afin de positionnement latéralement l'élément de base (3) sur l'élément d'ancrage (1),
**caractérisé en ce que**
l'élément de base (3) comprend des passerelles de positionnement (9) pourvues des surfaces d'appui (9a) ou des surfaces de positionnement (9b), les passerelles de positionnement (9) dépassant notamment de la saillie (8).

2. Dispositif de support selon la revendication 1, **caractérisé en ce que** l'élément de base (3) comprend une plaque de base (7) notamment rectangulaire ou carrée.

3. Dispositif de support selon la revendication 2, **caractérisé en ce que** les passerelles de positionnement (9) sont reliées à la plaque de base (7) et s'étendent notamment le long des diagonales de plaque de base (7).

4. Dispositif de support selon l'une des revendications 1 à 3, **caractérisé en ce que** l'élément de base (3) comporte un alésage taraudé (10) notamment central qui s'étend à travers la percée (8), et que le dessous de l'élément porteur (4) comporte un embout fileté (12) en saillie permettant de visser l'élément porteur (4) dans l'alésage taraudé (10), le filetage intérieur de l'alésage taraudé (10) et le filetage extérieur de l'embout fileté (12) prenant notamment la forme d'un filetage en dent de scie, avec un flanc de filetage essentiellement horizontal et un autre abrupt, les flancs de dents du filetage intérieur orientés vers le haut et les flancs de dents du filetage extérieur orientés vers le bas formant chacun le flanc de filetage plat du filetage en dent de scie.

5. Dispositif de support selon la revendication 4, **caractérisé en ce que** le rebord extérieur de l'élément porteur (4) comporte des cavités (13) offrant à l'utilisateur une prise pour faire pivoter l'élément porteur (4).

6. Dispositif de support selon l'une des revendications 1 à 5, **caractérisé en ce que** des moyens de fixation sont en place pour fixer l'élément de base (3) dans l'élément d'ancrage (1).

7. Dispositif de support selon l'une des revendications 1 à 6, **caractérisé en ce que** le dessus de l'élément porteur (4) est pourvu d'une plaque de support (14) pouvant être repositionnée et qui comporte, sur sa surface supérieure, au moins un élément de support, plus précisément une barre de maintien (15) en saillie vers le bas, pour maintenir le plancher, plus précisément une poutre du plancher, la surface inférieure de la plaque de support (14) comportant un prolongement (16) en saillie et la surface inférieure de l'élément porteur (4) comportant une niche (11a) correspondant au prolongement (16) et dans laquelle le prolongement (16) vient s'enfoncer lorsque la plaque de support (14) est posée sur l'élément porteur (4) afin de positionner la plaque de support (14) sur l'élément porteur (4) notamment de façon à y être pivotée.

8. Dispositif de support selon l'une des revendications 1 à 6, **caractérisé en ce que** l'élément de base (3), l'élément porteur (4) et, le cas échéant, la plaque de support (14) étant composés d'un matériau résistant aux intempéries, plus précisément en plastique.

9. Utilisation d'un dispositif de support selon l'une des revendications précédentes pour le montage d'un plancher sur un sol mou, notamment un gazon ou une surface similaire, où
- plusieurs éléments d'ancrage (1) essentiellement en forme de barres et s'effilant vers le bas sont enfoncés à intervalle prédéterminés dans le sol sur lequel le plancher doit s'étendre,
- un dispositif de support (2) est fiché sur ou dans la surface supérieure de chacun des éléments d'ancrage (1),
- les éléments porteurs (4) sont orientés les uns vers les autres en les pivotant, et
- le plancher est disposé sur les dispositifs de support (2).
